# EUROPÄISCHE PATENTSCHRIFT

(11) **EP 3 023 556 B1**
(45) Veröffentlichungstag und Bekanntmachung des Hinweises auf die Patenterteilung: **28.02.2018**
(21) Anmeldenummer: 14193899.3
(22) Anmeldetag: 19.11.2014
(51) Int. Cl.: E04B 1/76, E04B 1/94

(54) **Brandriegelelement sowie Brandriegel gebildet aus Brandriegelelementen**
Fire barrier element and fire barrier formed from fire barrier elements
Élément pare-feu et pare-feu constitué d'éléments pare-feu

(43) Veröffentlichungstag der Anmeldung: 25.05.2016
(73) Patentinhaber: DAW SE, 64372 Ober-Ramstadt (DE)
(72) Erfinder: Lohmann, Thomas, 68526 Ladenburg (DE); Mai, Werner, 99817 Eisenach (DE)
(74) Vertreter: Metten, Karl-Heinz

(56) Entgegenhaltungen:
- EP-A2- 1 731 685
- EP-A2- 2 386 694
- WO-A1-2014/056621
- WO-A2-2013/184425
- DE-U1-202007 007 225
- DE-U1-202012 104 974
- GB-A- 2 460 720
- JP-A- 2007 120 252

## Beschreibung

Die vorliegende Erfindung betrifft ein Brandriegelelement und einen Brandriegel, umfassend mindestens zwei, insbesondere eine Vielzahl an Brandriegelelementen, sowie die Verwendung des Brandriegelelements oder des Brandriegels als Brandsperre in Wärmedämmverbundsystemen für Gebäudefassaden sowie zur Ver- oder Behinderung einer geschossübergreifenden Brandweiterleitung in der Dämmebene von Wärmedämmverbundsystemen. Des Weiteren betrifft die Erfindung Wärmedämmverbundsysteme umfassend mindestens ein solches Brandriegelelement oder einen Brandriegel sowie Gebäudefassaden umfassend mindestens ein Brandriegelelement oder mindenstens einen Brandriegel oder mindestens ein Wärmedämmverbundsystem.

Wärmedämmverbundsysteme, beispielsweise auf Basis geschäumter Styrolpolymerisate, erhöhen, wenn an Gebäudewänden angebracht, im Brandfall im Vergleich mit nicht gedämmten Gebäudewänden regelmäßig nicht die Gefahr einer verstärkten Brandausbreitung. Dieses liegt unter anderem auch darin begründet, dass Wärmedämmverbundsysteme nach der Anbringung an der Gebäudewand zumeist unverzüglich mit einer mineralischen Putzschicht versehen werden, dieses nicht zuletzt auch deshalb, um bei Verwendung graphit- oder rußhaltiger Styrolpolymerisatdämmsysteme Schüsselbildung durch Sonneneinstrahlung zu vermeiden.

In Deutschland werden im Bauwesen zur Wärmedämmung regelmäßig flammgeschützte EPS-Hartschaumstoffe eingesetzt. Diese beginnen bei einer Temperatur von über 100°C langsam zu erweichen und zu schrumpfen. Erst bei weiterer Erwärmung setzt der Schmelzvorgang ein. Aus der Schmelze können sich bei längerer Wärmeeinwirkung gasförmige, brennbare Zersetzungsprodukte entwickeln. Diese können unter Brandbedingungen bei Temperaturen oberhalb 350°C entzündbare Gase bilden. Ohne Zündquelle entzünden sich diese thermischen Zersetzungsprodukte erst bei Temperaturen im Bereich von 450°C bis 500°C. Bis zu diesen Temperaturen ist EPS-Hartschaum nicht selbstentzündlich, auch kommt es nicht zum Glimmbrand. Sobald der Kontakt mit einer Fremdflamme, einem sogenannten Primärbrand, unterbrochen wird, ist daher im Allgemeinen weder ein Weiterbrennen bzw. ein Nachbrennen noch ein Nachglimmen zu beobachten, wenn der EPS-Hartschaum die üblichen Flammschutzmittel enthält. Bei mit diesen mit üblichen Flammschutzmitteln ausgestattetem EPS-Hartschaum handelt es sich in Deutschland demgemäß um ein Produkt, dass vom DIBt als schwerentflammbar eingestuft worden ist (B1 nach DIN 4102). Auch hat sich gezeigt, dass Brand- und Schwelgase, die von EPS-Hartschäumen ausgehen, weniger gefährlich sind als die thermischen Zersetzungsprodukte von zellulosischen Baustoffen wie Holzfaserplatten oder Kork.

Insbesondere bei Wärmedämmverbundsystemen mit Dämmstoffdicken größer 100 mm werden konstruktive brandschutztechnische Maßnahmen gefordert, um zu verhindern, dass das Fassadensystem zu einer Brandweiterleitung über die Fassade beiträgt. Hierbei kommen zum Beispiel Steinwollestreifen über Fensterstürzen oder so genannte Brandriegel zum Einsatz. Solche Brandriegel können z.B. aus Mineralwolle oder Polyurethan gebildet sein.

Bei einem Brandriegel, auch Brandschutzriegel genannt, handelt es sich in der Regel um eine im Wesentlichen vollständige horizontale Unterbrechung der Schaumstoffdämmung vorzugsweise in mindestens jedem zweiten Geschoss aus einem Material, das die Brandausbreitung be- bzw. verhindert. Insbesondere bei Fassadenbränden verhindert ein Brandriegel die Bildung eines Kamins. Somit muss ein Brandriegel zumindest für eine gewisse Zeit einem Feuer bzw. Brand standhalten. Brandriegel sind daher üblicherweise aus nichtbrennbaren Materialien, die eine hinreichende Höhe aufweisen, um ein Übergreifen eines Brandes zu verhindern. Auch Material, welches im Brandfall schnell bricht, ist meist ungeeignet.

Herkömmliche Brandriegel sind quaderförmige Produkte, die in ihren äußeren Abmessungen auf das Wärmedämmverbundsystem, in das sie zu integrieren sind, abgestimmt sind. Ein gattungsgemäßer Brandriegel wäre beispielsweise ein 200 mm hoher verfestigter Mineralwollstreifen mit einem Schmelzpunkt > 1000 °C. Die Bauelemente werden üblicherweise in Form einer brandhemmenden Zwischenlage zwischen den Dämmplatten verbaut. Demgemäß liegt auf der Oberseite des quaderförmigen Brandriegels das geschäumte Isolationsmaterial auf, so dass es nicht zur Ausbildung einer Wärmebrücke kommt.

Die zugelassenen Zusammensetzungen und Abmessungen von Brandriegeln unterliegen den bauaufsichtlichen Bestimmungen der jeweiligen Länder, so dass der Fachmann diese bei dem Entwurf eines neuen Brandriegels üblicherweise berücksichtigt.

Für hinterlüftete wärmegedämmte Gebäudefassaden schlägt die EP 1 731 685 A2 die Verwendung eines Brandriegels in Kombination mit einem sich horizontal im Wesentlichen über die gesamte Breite des Hinterlüftungsspaltes erstreckenden Flammsperrelements aus einem nicht brennbaren Material vor. Bevorzugt könne man für den Brandriegel Polyurethanschaumstoffmaterialien und für das Flammsperrelement eine Tragestruktur aus einem metallischen oder keramischen Profilmaterial verwenden. Auf die geschilderte Art und Weise soll vermieden werden können, dass der Hinterlüftungsspalt im Brandfall wie ein Kamin wirkt.

In der DE 20 2007 007 225 U1 wird ein Bauelement für ein Wärmedämmverbundsystem beschrieben, mit dem einerseits das Problem der Brandweiterleitung in den Griff bekommen und andererseits eine Inhomogenität bei den Materialkennwerten in der Fassadenoberfläche vermieden werden soll. Dieses werde dadurch erreicht, dass man eine Brandschutzschicht aus z.B. Mineralwolle, Glasgewebe, Nadelfilz, einem beschichteten Glasnetz oder Mörtel zwischen zwei geschäumten Dämmelementen anordnet, wobei sich diese Brandschutzschicht über die gesamte Querschnittsfläche des Bauelements zu erstrecken hat. Auf diese Weise erhielte man einen quaderförmigen Baukörper, der sich unproblematisch in herkömmliche Wärmedämmverbundsysteme integrieren lassen soll.

Aus der DE 10 2007 034 112 A1 geht ein Brandschutzelement mit einem mit Intumeszenzmasse versehenen Schutzmittelträger hervor, bei dem ein jedenfalls quer zu einer Längserstreckung Festigkeit verleihendes Schaumstoffteil in einer durch ein Gewebe oder durch ein Vlies gebildeten Umhüllung aufgenommen ist. Zumindest ein Teil dieser Ummantelung oder des Schaumstoffteils werden hierbei als Schutzmittelträger herangezogen. Durch dieses Brandschutzelement soll sich ein vorteilhafter durchlaufender Brandriegel erhalten lassen. Allerdings wird eine spezielle Anordnung der verklebten Gewebestücke benötigt, um eine einwandfreie Verbindung mit der Fassade sicherstellen zu können.

Die AT 506 103 B1 befasst sich mit einem Brandschutzriegel aus einem feuer- bzw. brandresistenten Material auf der Basis von expandierten Polystyrolpartikeln. Hierbei sind die Polystyrolgranulatteilchen bzw. -perlen zumindest über Teilbereiche ihrer Oberfläche mit mindestens einem feuer- bzw. brandausbreitungshemmenden bzw. feuerfesten Silikat zu beschichten. Ein hieraus gefertigter Brandriegel soll einfach zu installieren sein und gleichzeitig hinreichende Wärmedämmung gewährleisten.

Aus der DE 20 2008 001 750 U1 geht ein quaderförmiger Brandschutzriegel bestehend aus PUR- bzw. PIR-Hartschaum hervor, der über seine gesamte Dicke eine homogene Zellstruktur aufzuweisen und gleichzeitig frei von Deckschichten, z.B. aus Glas-/Mineralvlies, Klebeschichten oder Befestigungselementen zu sein hat. Zudem soll bei diesem Brandschutzriegel eine optimale kantendynamische Steifigkeit vorliegen. Ein derartiger Brandschutzriegel soll besonders leicht in exakt derselben Dicke herstell- und lieferbar sein wie die für jeweilige Bauvorhaben vorgesehenen Polystyroldämmstoffplatten.

Die DE 10 2009 040 203 A1 beschreibt ein Formschaumelement aus Polyurethanschaum oder Polyisocyanuratschaum für Wärmedämmverbundsysteme an Gebäuden mit einer Zellstruktur, die in zumindest zwei senkrecht zueinander orientierten Raumrichtungen unterscheidbare Geometriestrukturen aufweist.

Die EP 2 604 763 A1 befasst sich mit einem Brandriegel, der mit einem Abstandselement verbunden ist, welches sich mit einem einen Hinterlüftungsspalt überbrückenden Abstandsabschnitt zwischen einer Außenseite des Brandriegels und der Innenseite der Fassadenverkleidung erstreckt. Dieser Brandriegel hat aus einem elastisch verformbaren Material zu sein. Auf diese Weise soll sich eine Gebäudefassade mit einem möglichst einfachen, montagefreundlichen Aufbau erhalten lassen.

Die DE 10 2012 001 613 A1 betrifft ein Wärmedämmverbundsystem, bei dem die Brandbarriere aus platten- oder profilförmigen Wärmedämmelementen gebildet wird, welche über Aerogel-Partikel und wenigstens ein wasserbasiertes anorganisches und/oder organisches Bindemittel verfügen und eine Wärmeleitfähigkeit kleiner oder gleich 0,028 W/(mk) besitzen. Bei diesem Wärmedämmverbundsystem soll die Brandbarriere flexibel einsetzbar sein und beispielsweise in einen Sturz- oder Laibungsbereich einer Öffnung in einer Gebäudeaußenwand integriert werden können.

Die DE 20 2012 100 418 U1 offenbart einen einstückigen Brandriegel aus Fasermaterial, der sich über die Oberfläche einer Dämmschicht in Richtung auf die Fassadenbekleidung erstreckt und der eine zumindest überwiegend zwischen Gebäudewand und Fassadenbekleidung ausgerichtete Kompressibilität und/oder Flexibilität aufweist. Dieser Brandriegel soll eine einfache und kostengünstige Ausstattung von Gebäudefassaden mit Wärmedämmelementen ermöglichen, ohne dass ergänzende Konstruktionselemente vorzusehen sind.

Die DE 196 43 618 A1 offenbart eine ebenfalls eine dünne Brandschutzschicht aus Gewebe, das mit einem Flammschutzmittel getränkt ist. Dieses soll im Fall eines Brandes aufschäumen und aushärten. Auch hier wird durch den Einsatz einer Brandschutzschicht, statt eines Brandriegels, eine Fassadenverfärbung vermieden.

WO 2013/184425 A2 offenbart die Merkmale des Oberbegriffs des Anspruchs 1.

Herkömmliche Brandriegel sind oftmals mit dem Nachteil behaftet, dass während eines Brandes einer noch unverputzten Fassade sich verflüssigendes brennendes Material einer Wärmedämmfassade sich auf dem Brandriegel sammelt und dort den Brand aufrecht erhält oder neu entzündet. Auch wird nicht dafür gesorgt, dass brennendes Material von der verbleibenden Fassade ferngehalten wird.

Der vorliegenden Erfindung lag daher die Aufgabe zugrunde, die vorstehend genannten Nachteile von herkömmlichen Brandriegeln und Brandriegelelementen zu minimieren oder gänzlich zu unterbinden. Insbesondere soll der Kontakt zwischen herabfallendem brennendem Material und herabtropfendem verflüssigendem Material der Fassade vermindert bzw. minimiert werden. Auch die direkte oder indirekte Übertragung von Energie, insbesondere thermischer Energie, zwischen besagten herabfallenden brennenden und herabtropfenden verflüssigten Materialien und durch einen Brand unterhalb des Brandriegels soll vermindert werden. Insbesondere sollen so Brandriegelelemente bzw. Brandriegel zur Verfügung gestellt werden, mit denen eine Brandweiterleitung wirkungsvoller unterbunden werden kann.

Die der Erfindung zugrundeliegende Aufgabe wird gelöst durch ein Brandriegelelement gemäß den Merkmalen des Patentanspruchs 1.

Das erfindungsgemäße Brandriegelsystem hat einen Aufbau, der die Abführung von brennenden Materialien ermöglicht und gleichzeitig ein Auffangsystem für sich verflüssigende Teile einer Wärmedämmfassade aufweist.

Unter der zweidimensionalen Ebene im Sinne der vorliegenden Erfindung soll eine unbegrenzt ausgedehnte Ebene verstanden werden, welche gleichgerichtet mit der mittleren Ausrichtung der Fassadenseite ist. Es handelt sich bei besagter zweidimensionalen Ebene um ein mathematisches Hilfskonstrukt, um den Aufbau des Brandriegels präzise beschreiben zu können, d.h. eine unbegrenzt ausgedehnte zweidimensionale Ebene als konkretes physikalisches Objekt ist nicht Bestandteil des Brandriegels.

Unter der Fassadenseite des Brandriegelelements soll diejenige Seite bzw. Fläche des Brandriegelelements verstanden werden, die im an eine Gebäudewand montierten Zustand des Brandriegels der Gebäudewand zugewandt ist und über die im Allgemeinen auch, beispielsweise mittels Verklebung oder mit Dübeln, die Anbindung an die Gebäudewand stattfindet. Mit Gebäudewand soll in diesem Zusammenhang im Sinne der Erfindung eine nicht mit einem Dämmmaterial versehene Gebäudewand oder -mauer verstanden werden. Vorzugsweise besteht die Oberfläche der Gebäudewand, auf welcher der Brandriegel bzw. die Brandriegelelemente befestigt werden, teilweise oder vollständig aus einem massiven mineralischen Untergrund. Vorzugsweise ist die Gebäudewandseite abgesehen von Oberflächenstrukturen im Wesentlichen flach oder nur leicht gewölbt. Die Gebäudewand ist abzugrenzen von der Gebäudefassade, wobei letztere in der Regel zusätzlich das Wärmedämmverbundsystem samt Brandriegelelementen umfasst. Fassadenseitig bedeutet im Sinne der vorliegenden Erfindung in Richtung der Gebäudewand bei gattungsgemäßer Verwendung des Brandriegelelements.

Die Frontseite des Brandriegelelements ist bei gattungsgemäßer Verwendung hingegen zumindest teilweise der Sichtseite zugewandt. Sie kann auf den der Sichtseite zugewandten Abschnitten vorzugsweise zusammen mit dem Wärmedämmverbundsystem, in welches das Brandriegelelement integriert wird, mit einer Beschichtung, beispielsweise einer Putzschicht, versehen werden. Grundsätzlich kann das Brandriegelelement in Teilen oder vollständig beschichtet sein. In einer vorteilhaften Ausführungsform ist das Brandriegelelement an den Stellen beschichtet, die im Falle eines Brandes Flammen oder Strahlungshitze ausgesetzt sind. Eine solche Beschichtung kann ein- oder mehrlagig sein. Diese Beschichtung des Brandriegelelements hilft in einer Ausführungsvariante, eine Erwärmung desselben zu unterbinden bzw. zumindest zeitweilig zu verzögern. Beispielsweise kann auf mineralische und/oder organische Beschichtungen zurückgegriffen werden. Diese Beschichtungen können Flammschutzmittel und/oder intumeszierende Bestandteile enthalten oder sind als solche bereits brandhemmend ausgestaltet. Auch ist es möglich, dass diese Beschichtungen schon allein aufgrund ihrer Wärmekapazität die gewünschte verminderte Aufheizung des Brandriegelelements entfalten.

Die Frontseite wird nach oben und unten durch das obere und das untere Ende der Frontseite begrenzt. Das obere Ende ist bei gattungsgemäßer Verwendung der höchste Punkt der Frontseite und der frontseitigen Innenwandung. Das obere Ende stellt, insbesondere falls die fassadenseitige Innenwandung nicht höher ist, vorzugsweise auch den höchsten Punkt des Brandriegelelements dar. Unter der Unterseite des Brandriegelelements soll im Sinne der Erfindung diejenige Fläche bzw. Seite verstanden werden, die bei herkömmlicher horizontaler Anbringung des Brandriegelelements der unteren Auflagefläche des Brandriegels im Wärmedämmverbundsystem zugewandt ist bzw. diese darstellt. Sie wird in ihren Dimensionen durch das untere Ende der Frontseite und durch die sich anschließende Fassadenseite seitlich begrenzt. Vorzugsweise ist die Unterseite im Wesentlichen flach und hat bei gattungsgemäßer Verwendung eine im Wesentlichen horizontale mittlere Ausrichtung, wobei die im Wesentlichen flache Unterseite gleichwohl strukturiert sein kann. Die Bezeichnung der Begrenzungsflächen des Brandriegelelements mit Fassadenseite, Frontseite und Unterseite schließt generell nicht aus, dass diese Flächen bzw. Seiten selber in sich strukturiert sein können bzw. sind. An das obere Ende schließt sich der Frontseite in Ausdehnungsrichtung zur Fassadenseite bzw. der zweidimensionalen Ebene eine Aussparung in Form einer Vertiefung oder Auslassung an. Aussparung ist in der vorliegenden Druckschrift der Oberbegriff für Auslassung und Vertiefung. Unter einer Auslassung im Sinne der vorliegenden Erfindung soll eine Aussparung verstanden werden, die über keine fassadenseitige Innenwandung verfügt. Im Sinne der vorliegenden Erfindung soll sich die Vertiefung, insbesondere wannenförmige Vertiefung, von der beschriebenen Auslassung dadurch unterscheiden, dass die entsprechende Aussparung über eine fassadenseitige Innenwandung verfügt.

Die frontseitige Innenwandung der Vertiefung oder Auslassung reicht bis zum tiefsten Punkt der Aussparung. An diese frontseitige Innenwandung schließt sich vorzugsweise im Fall der Vertiefung die fassadenseitige Innenwandung oder im Fall der Auslassung die Fassadenseite oder sowohl bei Vertiefung als auch bei der Auslassung ggf. ein, insbesondere im Wesentlichen horizontaler, Auffangboden an. Horizontal heißt im Sinne der vorliegende Erfindung orthogonal zur zweidimensionalen Ebene. Im Wesentlichen horizontalen heißt im Sinne der vorliegenden Erfindung, dass die mittlere Ausrichtung nicht mehr als 10°, vorzugsweise nicht mehr als 5°, von der zur zweidimensionalen Ebene orthogonalen Ausrichtung abweicht. An den, insbesondere im Wesentlichen horizontalen, Auffangboden kann sich im Fall der Vertiefung eine fassadenseitige Innenwandung oder im Fall der Auslassung die Fassadenseite anschließen. In einer Ausführungsform ist die Innenwandung zumindest abschnittsweise im Wesentlichen vertikal. Vertikal heißt im Sinne der vorliegende Erfindung parallel zur zweidimensionalen Ebene. Im Wesentlichen vertikal heißt in Sinne der vorliegenden Erfindung, dass die mittlere Ausrichtung nicht mehr als 10°, vorzugsweise nicht mehr als 5°, von der Ausrichtung der zweidimensionalen Ebene abweicht. Vorstehende Definitionen von vertikal, im Wesentlichen vertikal, horizontal und im Wesentlichen horizontal liegen der gesamten Druckschrift zugrunde.

Vorzugsweise erstreckt sich die frontseitige Innenwandung vom oberen Ende zu einem im Wesentlichen horizontalen Auffangboden oder zur Fassadenseite oder zur fassadenseitigen Innenwandung, wobei die Innenwandung eine mittlere Höhe von mindestens 5 cm, vorzugsweise mindestens 10 cm und besonders bevorzugt mindestens 15 cm aufweist.

Die Vertiefung wie auch die Auslassung können somit unterschiedliche Querschnittsformen aufweisen. Beispielsweise kann die Querschnittsform der Vertiefung im Querschnitt V-förmig, quadratisch, rechteckig, trapezförmig (d.h. hinterschnitten), kreisausschnittförmig oder in sonstiger Weise ausgestaltet sein. Die Auslassung kann beispielsweise L-förmig sein. Aber auch andere Varianten für die Auslassung sind denkbar, wobei sich bevorzugte Ausführungsformen von den vorstehend beschriebenen Vertiefungen ableiten lassen, indem die fassadenseitige Innenwandung entfernt wird.

Gemäß einer Ausgestaltung wird das Brandriegelelement durch die Fassadenseite, Frontseite und Unterseite sowie durch die Vertiefung oder Auslassung umlaufend begrenzt, wobei sich die Vertiefung bzw. Auslassung an das obere Ende der Frontseite fassadenseitig anschließt und auf der anderen Seite durch die Fassadenseite begrenzt wird. Dies schließt nicht aus, dass die Vertiefung oder Auslassung einseitig oder ggf. auch beidseitig einen mehr oder weniger breiten Randbereich und/oder Auffangboden umfassen kann.

Vorteilhaft ist es, wenn die Vertiefung oder Auslassung durch eine Auffangbodenschicht von der Unterseite abgetrennt ist, wobei besagte Schicht vorzugsweise an keiner Stelle dünner als 1 cm, insbesondere 5 cm, und ganz besonders bevorzugt an keiner Stelle dünner als 10 cm ist. Durch die hinreichende Dicke der Materialschicht in Kombination mit der vorzugsweise geringen Wärmeleitfähigkeit des Materials des Brandriegelelements wird eine gute Isolierung gegenüber einem unter dem Brandelement befindlichen Feuer bzw. Brand gewährleistet. Von der Zusammensetzung her unterscheidet sich besagte Materialschicht vorzugsweise nicht Wesentlich vom restlichen Material des Brandriegels.

Eine Höhendifferenz zwischen zwei Punkten ist zu unterscheiden vom Abstand zwischen zwei Punkten, falls die beiden Punkt nicht vertikal übereinander angeordnet sind. Die Bestimmung der Höhe erfolgt im Sinne der vorliegenden Beschreibung jeweils in einem zur zweidimensionalen Ebene orthogonalen Querschnitt des Brandriegelelements bzw. des Brandriegels, und zwar parallel zur zweidimensionalen Ebene (vertikal). Falls von der Höhe oder der entsprechend bestimmten Höhendifferenz beispielsweise zwischen dem oberen und dem unteren Ende der Frontseite gesprochen wird, ist darunter immer die mittlere Höhe bzw. Höhendifferenz über die gesamte Länge des Brandriegelelements zu verstehen. Abstände zwischen vorwiegend oder gänzlich im Wesentlichen horizontalen Flächen werden ebenfalls vertikal gemessen. Abstände zwischen vorwiegend oder gänzlich im Wesentlichen vertikalen Flächen werden dagegen horizontal bestimmt. Der mittlere Abstand bedeutet insbesondere der durchschnittliche Abstand über die gesamte Länge des Brandriegelelements. Analog sind insbesondere auch andere mittlere Maßangaben zu behandeln. Vorzugsweise sind die Brandriegelelemente im Wesentlichen gleichförmig über Ihre gesamte Länge ausgestaltet, so dass beispielsweise die lokale Höhe bzw. Höhendifferenz eines Querschnitts in etwa der mittleren Höhe bzw. Höhendifferenz über die gesamte Länge entspricht.

Unter abgestuft abnehmendem Abstand zur zweidimensionalen Ebene soll eine gestufte Struktur verstanden werden, bei welcher der Abstand zur zweidimensionalen Ebene in Richtung des oberen Endes der Frontseite stufenweise geringer wird. Hierbei bilden beispielsweise zwei winkelig, insbesondere orthogonal, zueinander angeordnete Flächen erst dann eine gestufte Struktur, wenn sich zumindest an eine dieser Flächen noch eine dritte Fläche diskontinuierlich in einem Winkel anschließt, beispielsweise eine dritte Fläche mit bei gattungsgemäßer Verwendung einer im Wesentlichen horizontalen oder im Wesentlichen vertikalen Neigung. Somit sind für eine gestufte Struktur mindestens drei diskontinuierlich verbundene Flächen nötig. Vorzugsweise umfasst eine gestufte Struktur mindestens drei Flächen, die vorzugsweise unter einem Winkel von 30° bis 175° verbunden sind. Auch sind gestuften Struktur mit deformierten, d.h. nicht flachen Flächen, möglich. Gestufte Strukturen können beispielsweise auch durch diskontinuierliche Übergänge zwischen gewölbten Flächen gebildet werden. Ist auch der Übergang zwischen den Flächen kontinuierlich, handelt es sich regelmäßig um einen kontinuierlich abnehmenden Abstand, wie er nachstehend beschrieben wird. Mischformen mit kontinuierlichen und diskontinuierlichen Übergängen sind allerdings ebenfalls vorgesehen.

Im Sinne der Erfindung sind vorzugsweise mindestens zwei Stufen, gebildet aus je zwei Flächen, für eine gestufte Struktur nötig. Stufen im Sinne der vorliegenden Erfindung werden durch zwei diskontinuierlich verbundene Flächen gebildet, wobei verschiedene miteinander verbundene Stufen ebenfalls diskontinuierlich verbunden sind. Dabei wird jede Stufe in einen, vorzugsweise bei gattungsgemäßer Verwendung im Wesentlichen vertikalen, Stufenabsatz und einen, vorzugsweise bei gattungsgemäßer Verwendung im Wesentlichen horizontalen, Stufenaufsatz untergliedert. Ein typisches Beispiel für Stufen sind Treppenstufen. Hierbei kann beispielsweise der Stufenabsatz oder Stufenaufsatz einer ersten Stufe das obere Ende der Frontseite aufweisen, während sich an diese erste Stufe eine zweite Stufe anschließt. Besagte Stufen können in einer bevorzugten Ausführungsform aus abwechselnd im Wesentlichen horizontalen und im Wesentlichen vertikalen Flächen zusammengesetzt sein. Statt einem orthogonalen Winkel sind auch spitze und stumpfe Winkel geeignet gestufte Strukturen bzw. Stufen zu bilden. In einer zweckmäßigen Ausgestaltung ist daher vorgesehen, dass die Frontseite in mindesten einem ersten Abschnitt einen abgestuft abnehmenden Abstand aufweiset, wobei sich mindestens ein, insbesondere im Wesentlichen horizontaler, Stufenaufsatz oder ein, insbesondere im Wesentlichen vertikaler, Stufenabsatz und/oder eine gestufte Struktur bis zum oberen Ende erstreckt. Demgemäß kann in einer Ausführungsform der Erfindung sich vom oberen Ende der Frontseite zunächst ein Stufenabsatz, sodann ein Stufenaufsatz und schließlich anschließend ein Stufenabsatz erstrecken. Alternativ ist es möglich, dass sich vom oberen Ende der Frontseite erst ein Stufenaufsatz sodann ein Stufenabsatz und schließlich anschließend ein Stufenaufsatz erstreckt.

Indem die Frontseite zwischen oberem Ende und unterem Ende zumindest abschnittsweise eine gestufte Struktur aufweist, kann schmelzflüssiges und/oder brennbares Material, welches frontseitig vom oberen Ende der Frontseite auf den Brandriegel bzw. das Brandriegelelement herabfällt und hierbei nicht in die Vertiefung oder Auslassung gelangt von der Fassade weggeführt werden. Insbesondere bevorzugt sind hierbei auch gestufte Strukturen, die im Mittel die Neigung einer Fläche beschreiben.

Ein kontinuierlich abnehmender Abstand zur zweidimensionalen Ebene in Richtung des oberen Endes der Frontseite erfüllt eine ähnliche Funktion. Hierbei wird auch das Material von der Vertiefung oder Auslassung ferngehalten. Bevorzugt sind auch Ausführungsformen, welche sowohl gestufte als auch kontinuierliche Abschnitte aufweisen. Beispielsweise kann das Brandriegelelement am oberen Ende eine erste Stufe aufweisen, an welche sich eine zweite Stufe anschließt, welche statt einer horizontalen Fläche eine mehr oder weniger stark geneigte Fläche aufweist. Besonders bevorzugt sind Ausführungsformen, bei welchen sich besagter kontinuierlich nach oben hin abnehmender Abstand an das obere Ende der Frontseite anschließt, wobei die dem kontinuierlich nach oben hin abnehmenden Abstand zugeordnete Fläche vorzugsweise im Wesentlichen eine konkave oder konvexe Wölbung aufweist oder flach ist. Hierdurch wird herabfallendes, brennendes Material besonders effektiv von der Vertiefung oder Auslassung weggeleitet.

Ausführungsformen, die bei gattungsgemäßer Verwendung im Wesentlichen vertikale Teilabschnitte der Frontseite aufweisen, sind bevorzugt. Ebenfalls geeignet sind Ausführungsformen, in welchen bei gattungsgemäßer Verwendung die Frontseite mindestens einen Abschnitt mit einer Steigung von 3 bis 90%, vorzugsweise 5 bis 60% und insbesondere 10 bis 50% aufweist. Durch die geeignete Neigung wird sichergestellt, dass das Material abfließt. Flache Neigungen stellen sicher, dass eine Fläche zur Verfügung gestellt wird, auf die herabfallendes Material auftreffen kann.

In einer bevorzugten Ausführungsform erstreckt sich vom oberen Ende der Frontseite eine erster Abschnitt der Frontseite, mit einem kontinuierlich zunehmenden Abstand zur zweidimensionalen Ebene in Richtung des unteren Endes der Frontseite, bis zu einer Kante, ab welcher ein zweiter, sich vorzugsweise bei gattungsgemäßer Verwendung im Wesentlichen vertikal erstreckender Abschnitt der Frontseite sich in Richtung, vorzugsweise bis zum unteren Ende der Frontseite erstreckt. Vorzugsweise ist die Kante im Wesentlichen gerade und/oder der zweite Abschnitt der Frontseite im Wesentlichen flach ausgebildet. Besagter zweiter Abschnitt kann mit Putz und/oder einer anderen Beschichtung oder Farbschicht, z.B. einer Brandschutzfarbschicht, versehen sein. Gemäß der Erfindung wird die gestufte Struktur durch zumindest einen Teilabschnitt eines Begrenzungsstreifens ausgebildet. Ein solcher Begrenzungstreifen in Form eines Hindernisses verhindert auf besonders effektive Weise, dass brennendes Material das obere Ende der Frontseite überwindet und in die Vertiefung fällt. Vorzugsweise ist der Begrenzungstreifen aus einem anderen, insbesondere wärmeleitfähigerem, Material als das übrige Material des Brandriegelelements gefertigt.

Üblicherweise weist ein Begrenzungsstreifen eine Längsausdehnung (Streifenlänge) in Richtung der Längsausdehnung des Brandriegelelements und eine Streifenhöhe sowie eine Streifendicke auf, wobei die mittlere Streifendicke vorzugsweise kleiner ist als die mittlere Streifenhöhe des Brandriegels, insbesondere mindestens um das Dreifache kleiner. Die mittlere Streifenlänge entspricht vorzugsweise der mittleren Länge des Brandriegelelements. Vorzugsweise ist die mittlere Streifendicke des Begrenzungsstreifens am oberen Ende der Fronseite größer als 0,1 cm, insbesondere größer 0,2 cm und insbesondere bevorzugt größer als 0,3 cm. In einer bevorzugten Ausführungsform ist die mittlere Streifendicke des Begrenzungsstreifens kleiner 2 cm, vorzugsweise kleiner 1,5 cm und insbesondere bevorzugt kleiner 1,0 cm und/oder die mittlere Streifenhöhe ist größer 2 cm, vorzugsweise größer 6 cm und insbesondere bevorzugt größer 10 cm. Vorzugsweise hat der Begrenzungsstreifen eine konstante Streifendicke über die gesamte Streifenlänge und insbesondere auch die Streifendicke. Die Dimensionen des Begrenzungsstreifens bewirken einerseits, dass Wärme im Brandfall gut abgeleitet wird und der Begrenzungsstreifen für eine hinreichende Zeitdauer stabil ist und andererseits, dass der Materialverbrauch des oftmals teuren Wärmeleiters nicht zu hoch ist und die Isolierung der Wärmedämmfassade nicht zu stark vermindert wird. Aufgrund besagter Streifendicke kann der Begrenzungsstreifen in entsprechenden Ausführungsformen auch eine erste Stufe im Sinne der Erfindung bilden. Gemäß der Erfindung verjüngt sich der Begrenzungsstreifen in Richtung des oberen Endes der Frontseite. Hierbei ist es denkbar, dass der Begrenzungsstreifen keine Stufe bildet, sondern nur einen in Richtung des oberen Endes der Frontseite kontinuierlich abnehmenden Abstand im Sinne der Erfindung aufweist. Ein sich nach oben verjüngender Begrenzungsstreifen ist vorteilhaft, da so kein brennendes Material auf dem Begrenzungsstreifen zur Auflage kommt.

Der Begrenzungsstreifen kann mit dem restlichen Material des Brandriegelelements verbunden sein, indem er anliegend, insbesondere durch Verklebung, auf dem restlichen Material befestigt oder in das Material des Brandriegelelements eingegossen ist.

Vorzugsweise liegt ein Teilabschnitt des Begrenzungsstreifens front- und fassadenseitig frei, wobei der beidseitig freiliegende Teilabschnitt vorzugsweise eine Höhe von mindestens 1 cm, vorzugsweise mindestens 2 cm, besonders bevorzugt 4 cm und in weiteren zweckmäßigen Ausgestaltungen auch mindestens 8 cm hat. Hierbei ist das obere Ende der Frontseite Bestandteil des Begrenzungsstreifens und trennt die freiliegende fassadenseitige Oberfläche des Begrenzungsstreifens, welche der Innenwandung zuzurechnen ist, von der gegenüberliegenden, freiliegenden Oberfläche des Begrenzungsstreifens, welche der Frontseite zuzurechnen ist. Durch den freiliegenden Teil wird eine Barriere zwischen Frontseite und Vertiefung oder Auslassung gewährleistet. Die Dimensionen des Begrenzungsstreifens bewirken einerseits, dass Wärme im Brandfalls gut abgeleitet wird und andererseits dass der Materialverbrauch des oftmals teuren Wärmeleiters nicht zu hoch ist und die Isolierung der Wärmedämmfassade nicht zu stark vermindert wird.

Besagtes Material des Begrenzungsstreifen, welches vorzugsweise nicht dem übrigen Material des Brandriegels entspricht, ist vorzugsweise ein wärmeleitfähiges Material, insbesondere wärmeleitfähiger als das Material des Brandriegelelements Besonders geeignet wird für das Material des Begrenzungsstreifens auf Metalle oder Metalllegierungen zurückgegriffen. Die Wärmeleitfähigkeit des Begrenzungsstreifens ist dabei vorzugsweise größer 0,1 W/(m*K), insbesondere größer 2 W/(m*K) und insbesondere bevorzugt größer 5 W/(m*K). Ganz besonders bevorzugt sind Wärmeleiter mit einer Wärmeleitfähigkeit von größer 15 W/(m*K) oder 25 W/(m*K).

Vorzugsweise sind die verwendeten Materialien bzw. Materialmischungen des Brandriegels nicht brennbar nach DIN EN 13501-1. Die regelmäßig geringe Wärmeleitfähigkeit verhindert, dass der Brandriegel die Effizienz der übrigen Wärmedämmfassade unverhältnismäßig beeinträchtigt. Auch wird im Brandfall die Vertiefung oder Auslassung besser isoliert.

Vorzugsweise sind die verwendeten Materialien bzw. Materialmischungen des Brandriegels - abgesehen von dem Begrenzungsstreifen - nur in geringem Maße wärmeleitfähig.

Insbesondere bevorzugt liegt besagte Wärmeleitfähigkeit im Bereich von 0,001 bis 0,3 W/(m*K) und vorzugsweise im Bereich von 0,005 bis 0,15 W/(m*K). Die geringe Wärmeleitfähigkeit verhindert, dass der Brandriegel die Effizienz der übrigen Wärmedämmfassade unverhältnismäßig beeinträchtigt.

Vorzugsweise ist das Brandriegelelement zumindest teilweise, insbesondere überwiegend oder vollständig, aus einem Material gefertigt ist, welches nichtbrennbar, nichtschmelzend und formbeständig bei 550°C, vorzugsweise 800°C und insbesondere bevorzugt 1000°C ist. Vorzugsweise ist das Brandriegelelement bereits bei Raumtemperatur (d.h. 25°C) formbeständig.

Vorzugsweise umfasst das Brandriegelelement selbst - abgesehen von dem Begrenzungsstreifen - zumindest teilweise, vorzugsweise überwiegend oder vollständig, ein Material, welches ausgewählt ist aus der Gruppe bestehend aus Mineralwolle, insbesondere in Form von Mineralwolle-Lamellenstreifen oder Mineralwolle-Plattenstreifen, Duroplasthartsehaum, insbesondere Polyurethan-Hartschaum (PUR-Schaum), Polyisocyanurat-Hartschaum (PIR-Schaum) und/oder Phenolharz-Hartschaum (PF-Schaum), Mineralschaum, insbesondere Wasserglas-, phosphatgebundener, autoklavgehärteter, hydraulisch aushärtender und/oder hydratisch aushärtender Mineralschaum, Komposite aus Silikaten und geschäumten Styrolpolymerisaten oder Mischungen hiervon. Besagtes Material hat vorzugsweise zumeist eine geringe Wärmeleitfähigkeit und zudem eine sehr geringe Brennbarkeit.

Die mittlere Ausrichtung des Begrenzungsstreifens ist bei gattungsgemäßer Verwendung vorzugsweise im Wesentlichen vertikal. In einer weiteren bevorzugten Ausführungsform weicht die mittlere Ausrichtung des Begrenzungsstreifens nicht mehr als 45°, vorzugsweise nicht mehr als 25° von der Ausrichtung der zweidimensionalen Ebene ab.

Der Begrenzungsstreifen kann in einer zweckmäßigen Ausgestaltung als Verlängerung der Innenwandung ausgebildet sein, z.B. einstückig oder als separates Bauelement, z.B. direkt an dieser Innenwandung befestigt. Des Weiteren kann der Begrenzungsstreifen als separates Element auch beabstandet zu der Innenwandung in Richtung der Frontseite angebracht sein, beispielsweise in einem Abstand von mehr als 0,3 mm. Geeignete Abstände liegen z.B. im Bereich von 0,5 bis 3 cm.

Durch die Wärmeleitfähigkeit des Begrenzungsstreifens wird Energie effektiv abgeleitet. Dies hat zu Folge, dass brennendes Material, welches mit dem Begrenzungsstreifen in Kontakt kommt, herabgekühlt wird. Außerdem werden an der Innenwandung der Auslassung oder Vertiefung hohe Lokaltemperaturen vermieden. Beides verhindert regelmäßig in besonders effizienter Weise, dass sich das Material innerhalb der Vertiefung oder der Auslassung entzünden kann. Sollte es dennoch in vereinzelten Fällen zur Entzündung kommen, findet allenfalls ein kontrolliertes Abbrennen statt, das selber nicht geeignet ist, zu einer weiteren Brandausbreitung beizutragen. Der Begrenzungsstreifen erschwert zudem die Sauerstoffzufuhr in der Auslassung oder Vertiefung, welches ein Entzünden und/oder die Entstehung eines unkontrollierten Brandes zusätzlich erschwert. Es liegt zwischen Innenwandung und Frontseite ein Wandbereich vor, wobei besagter Wandbereich sich vorzugsweise in Richtung des oberen Endes der Frontseite verjüngt. Hierdurch kann brennendes Material besonders effektiv schwerkraftgetrieben entfernt werden, ohne dass es im Bereich des oberen Endes aufliegt.

In dem Brandriegelelement hat es sich als insbesondere günstig erwiesen, wenn der mittlere Abstand zwischen Innenwandung und dem gegenüberliegenden Abschnitt der Frontseite, insbesondere im oberen Bereich, 5 bis 80 %, vorzugsweise 10 bis 70 % und insbesondere bevorzugt 20 bis 60 % des mittlere Abstands des besagten Abschnitts der Frontseite zur zweidimensionalen Ebene beträgt, wobei die mittleren Abstände orthogonal zur zweidimensionalen Ebene bestimmt werden. Durch vorstehende Maßnahme wird in besonders zweckmäßiger Weise gewährleistet, dass die Vertiefung oder die Auslassung eine hinreichende Breite haben, um das flüssige Fassadenmaterial aufnehmen zu können. Vorzugsweise beträgt der mittlere Abstand der Innenwandung von der zweidimensionalen Ebene mindestens 5 cm, insbesondere mindestens 7 cm und insbesondere bevorzugt mindestens 8 cm. Der mittlere Abstand der Innenwandung von dem gegenüberliegenden Abschnitt der Frontseite beträgt vorzugsweise mindestens 5 cm, insbesondere mindestens 8 cm und ganz besonders bevorzugt mindestens 10 cm.

Ferner ist es vorteilhaft wenn der mittlere Abstand des oberen Endes der Frontseite zur zweidimensionalen Ebene 10% bis 90%, vorzugsweise 20% bis 80% und insbesondere bevorzugt mindestens 30 bis 70% des mittleren Abstands des unteren Endes der Frontseite zur zweidimensionalen Ebene beträgt, wobei die Abstände orthogonal zur zweidimensionalen Ebene bestimmt werden. Der mittlere Abstand des oberen Endes beträgt vorzugsweise mindestens 5 cm, insbesondere mindestens 7 cm und insbesondere bevorzugt mindestens 9 cm von der zweidimensionalen Ebene. Hierdurch wird einerseits genug Platz vom oberen Ende der Frontseite zur Fassade gewährleistet, so dass der Öffnungsbereich der Vertiefung hinreichend breit ist. Andererseits ist es vorteilhaft, wenn das obere Ende der Frontseite näher an der Fassade ist als das untere Ende der Frontseite. Dies erhöht die Gestaltungsmöglichkeiten bei der Ausbildung des kontinuierlich und/oder abgestuft abnehmenden Abstands.

Ferner ist es vorteilhaft, wenn die maximale Tiefe der Auslassung oder Vertiefung, d.h. die mittlere Höhendifferenz zwischen oberen Ende der Frontseite und dem tiefsten Punkt der Auslassung oder Vertiefung, 10 bis 90%, vorzugsweise 15 bis 80% und insbesondere bevorzugt 20 bis 70 % der mittleren Höhendifferenz zwischen unterem und oberen Ende der Frontseite beträgt und/oder dass der mittlere Abstand zwischen oberen Ende und unterem Ende der Frontseite größer ist als der mittlere Abstand des oberen Endes zu dem maximal von diesem entfernten Bereich der Auslassung oder Vertiefung. Die maximale Tiefe bzw. minimale Höhe der Auslassung oder Vertiefung beträgt vorzugsweise mindestens 5 cm, insbesondere mindestens 10 cm und insbesondere bevorzugt mindestens 15 cm.

Im Sinne der vorliegenden Erfindung soll der maximale horizontale Abstand zwischen der Fassadenseite und der zweidimensionalen Ebene, die Dicke des Brandriegelelements und die Höhendifferenz zwischen dem obersten Punkt des Brandriegelelements, insbesondere dem oberen Ende der Frontseite und dem tiefsten Punkt der Unterseite die Höhe des Brandriegelelements wiedergeben, wobei letztere wie vorstehend beschrieben vertikal ermittelt wird. Die Höhen und Dicken eines Querschnitts des Brandriegelelements entsprechen also der maximalen Ausdehnung parallel bzw. orthogonal zur zweidimensionalen Ebene. Vorzugsweise ist die Höhe größer als die Dicke. Die Höhe kann beispielsweise im Bereich von 10 bis 60 cm oder 20 bis 50 cm liegen, insbesondere wenn die Dicke des Brandriegels im Bereich von 20 bis 60 cm, beispielsweise bei etwa 20 cm, liegt. Hierbei korrespondiert die Dicke der Brandriegel regelmäßig mit der Dicke der Dämmschichten, welche von den Brandriegeln innerhalb einer gedämmten Fassade separiert werden.

Die Länge des Brandriegelelements, d.h. der Abstand der sich gegenüberliegenden Seitenwände desselben, zwischen denen sich die Unterseite, die Fassaden- und die Frontseite erstrecken, kann größer, gleich oder kleiner sein als die Höhe oder die Dicke des Brandriegelelements. Es hat sich als zweckmäßig erwiesen, auf solche Brandriegelelemente zurückzugreifen, bei denen die Länge dieses Brandriegelelements größer ist, insbesondere um ein Vielfaches größer ist, als die Dicke bzw. insbesondere Höhe die desselben. Üblicherweise liegt die Länge von gut handhabbaren Brandriegelelementen im Bereich von 0,4 m bis 1,2 m. Vorzugsweise erstreckt sich die Vertiefung oder Auslassung über die gesamte Länge des Brandriegelelements. Dies hat den Vorteil, dass über die gesamte Länge die Verbreitung eines Brandes effektiv verhindert wird.

In einer Ausführungsform ist die Frontseite in einem Teilbereich, vorzugsweise in einem unteren Teilbereich, welcher mindestens 5 %, vorzugsweise 25% und insbesondere bevorzugt mindestens 50% der Frontseite umfasst, im Wesentlichen vertikal ausgerichtet und/oder die Unterseite stellt zumindest abschnittsweise, vorzugsweise gänzlich, eine im Wesentlichen ebene Fläche dar, welche im Wesentlichen horizontal ausgerichtet ist. Dies ist vorteilhaft. Besagte Unterseite kann so besser in die Fassade eingefügt werden. Auch ist es denkbar, den genannten Bereich zum Aufbringen eines Putzes zu nutzen. Die Vertiefung weist eine fassadenseitige Innenwandung auf. Zusätzlich ist die Vertiefung bei gattungsgemäßem Gebrauch des Brandriegels vorzugsweise fassadenseitig begrenzbar, falls die Innenwandung eine geringere Höhe als das obere Ende der Frontseite aufweist. Grundsätzlich kann die Innenwandung höher als, niedriger als oder gleich hoch wie das obere Ende der Frontseite sein. Die beiden letztgenannten Varianten stellen bevorzugte Ausführungsformen dar. Die Auslassung ist vorzugsweise bei gattungsgemäßem Gebrauch des Brandriegels fassadenseitig durch eine Gebäudewand begrenzt.

Durch vorstehende Maßnahmen wird eine Rinne längs der Längsseite des Brandriegels gebildet, welche geeignet und ausgelegt zum Auffangen von geschmolzenem Fassadenmaterial ist. Bei einer Vertiefung mit einer Innenwandung wird die Fassadenseite vergrößert, so dass eine bessere Fixierung des Brandriegels im Brandfall ermöglicht wird. Bei einer Auslassung oder einer Vertiefung mit niedriger Innenwandung wird der Materialverbrauch verringert und die geringe Brennbarkeit der Fassade ohne Dämmung genutzt, um besagte Rinne auszubilden.

In einer geeigneten Ausführungsform ist die Auslassung oder Vertiefung mindestens teilweise, insbesondere im Wesentlichen vollständig, mit mindestens einem wärmeschrumpfbaren Material, insbesondere mit geschäumtem Styrolpolymerisat, ausgefüllt ist, das vorzugsweise eine maximale Wärmeleitung von 0,060 W/mK aufweist. Selbst wenn die Vertiefung oder Auslassung, anders als das Brandriegelelement selber, mit einem wärmeschrumpfbaren Material ausgefüllt ist und das Gesamtbauteil dadurch eine quadratische oder rechteckige Querschnittsfläche bildet, liegt noch stets eine Auslassung oder Vertiefung im Sinne der Erfindung vor. Denn sobald der Brandfall eintritt, wird die Auslassung bzw. Vertiefung freigegeben und kann damit ihre Wirkung erfüllen. Durch vorstehende Maßnahme wird die Dämmung verbessert und trotzdem sichergestellt, dass die Auslassung oder Vertiefung im Brandfall zur Verfügung steht. Auch die Stabilität der Fassadendämmung wird erhöht. Hierbei kann vorgesehen sein, dass auf dem wärmeschrumpfbaren Material eine nicht oder nur schwer entflammbare Schicht aufliegt, die über eine größere Wärmeleitfähigkeit verfügt als das wärmeschrumpfbare Material.

Wird die Vertiefung bzw. die Auslassung mit einem Styrolpolymerisat mit ausgeprägtem Wärmeschrumpf ausgefüllt, kann eine mögliche Konvektion in der in einem Wärmedämmverbundsystem integrierten Auslassung bzw. Vertiefung verhindert und die Wärmedämmung des Brandriegels nochmals verbessert werden. Kommt es zu einem Primärbrand vor der unverputzten Fassade, schrumpft und/oder schmilzt dieses in die Auslassung bzw. Vertiefung eingesetzte Formstück unmittelbar zusammen, so dass sich die gewünschte Auffangwanne automatisch bildet, bevor und während geschmolzene geschäumte Dämmmaterialien wie Styrolpolymerisate von dem darüber liegenden Dämmmaterial bzw. Polystyrolhartschaum abtropft.

Indem man die Brandriegelelemente bündig über ihre jeweiligen Seitenflächen aneinanderreiht, erhält man einen Brandriegel, der mitunter auch als umlaufender, vorzugsweise horizontal umlaufender, Brandriegel bezeichnet wird. In der Regel werden Brandriegel, die sich entlang der Länge eines Gebäudes erstrecken, nicht einstückig ausgeführt, sondern aus einer Vielzahl an einzelnen Brandriegelelementen gebildet. Selbstverständlich können solche einzelnen Brandriegelelemente auch verwendet werden, um z.B. ausschließlich oberhalb einer Gebäudeöffnung bzw. eines Sturzes angebracht zu werden. Brandriegelelemente oder Brandriegel die, vorzugsweise horizontal, im Bereich oberhalb von Stürzen, insbesondere Tür- und/oder Fensterstürzen, bzw. oberhalb von Gebäudeöffnungen, insbesondere Tür- und/oder Fensteröffnungen, angeordnet sind, sind bevorzugt. In solchen Fällen spricht man der Einfachheit halber regelmäßig auch von dem Vorliegen eines Brandriegels. Vorzugsweise handelt es sich bei dem Brandriegel um einen umlaufenden Brandriegel. Obgleich Brandriegelelemente und Brandriegel auch schräg verbaut sein können, werden diese vorzugsweise im Wesentlichen horizontal verbaut. Vorzugsweise bilden mindestens zwei insbesondere eine Vielzahl an Brandriegelelementen, wie sie vorstehende beschrieben wurden, einen Brandriegel.

Der Brandriegel bzw. das Brandriegelelement werden oftmals durch den Brand von unten erwärmt. Durch die Auftragung einer, insbesondere mineralischen, Beschichtung kann ein Kühleffekt erzielt werden. Durch den Einsatz einer solchen Beschichtung lässt sich die Höhe des Brandriegels geringer dimensionieren. Hierdurch entsteht ein größerer Gestaltungsspielraum. Demgemäß kann vorgesehen sein, dass das Brandriegelelement eine, insbesondere mineralische oder organische, Beschichtung, vorzugsweise an der Frontseite und/oder der Oberseite und/oder der Unterseite und/oder an einem Teilbereich oder dem gesamten Bereich der Vertiefung oder Auslassung aufweist. Es ist hierbei besonders zweckmäßig, wenigstens einen Teilbereich oder den gesamten Bereich der Vertiefung oder Auslassung und/oder die Unterseite mit der genannten, vorzugsweise mineralischen, Beschichtung zu versehen.

Ferner ist die Verwendung gemäß Anspruch 14 der vorstehend beschriebenen Brandriegel oder Brandriegelelemente Gegenstand der vorliegenden Erfindung. Bevorzugt ist die Anordnung, vorzugsweise horizontale Anordnung, von mindestens einem Brandriegelelement oder mindestens einem Brandriegel im Bereich oberhalb von Stürzen, insbesondere Tür- und/oder Fensterstürzen, bzw. oberhalb von Gebäudeöffnungen, insbesondere Tür- und/oder Fensteröffnungen. Vorzugsweise stellt das Brandriegelelement oder der Brandriegel auch eine, insbesondere im Wesentlichen durchgängige, Unterbrechung einer Fassadendämmung umfassend oder bestehend aus geschäumten Styrolpolymerisaten dar. Insbesondere bevorzugt ist auch die Verwendung des Brandriegelelements oder des Brandriegels zur Ver- oder Behinderung einer geschossübergreifenden Brandweiterleitung in der Dämmebene von Wärmedämmverbundsystemen umfassend oder bestehend aus geschäumten Styrolpolymerisaten.

Des Weiteren sind auch Wärmedämmverbundsysteme gemäß Anspruch 16 Dämmstoffe, insbesondere geschäumte oder extrudierte Styrolpolymerisate oder geschäumte Polyurethane, für eine Gebäudefassade und mindestens ein Brandriegelelement oder einen Brandriegel, Gegenstand der Erfindung.

Auch Gebäudefassaden, umfassend mindestens ein Brandriegelelement oder mindestens einen Brandriegel oder das vorstehend beschriebene Wärmedämmverbundsystem, sind Gegenstand der Erfindung. Vorzugsweise stellen das Brandriegelelement oder der Brandriegel dabei eine horizontale Brandsperre dar. Insbesondere bevorzugt sind Gebäudefassaden, bei welchen diese mindestens eine Gebäudeaußenwand umfassen und das Brandriegelelement oder der Brandriegel über seine Fassadenseite unmittelbar oder mittelbar an dieser Gebäudeaußenwand mittels mindestens eines mineralischen Klebers und/oder organischen Klebers, und/oder mittels Dübel oder einer Schienenkonstruktion befestigt ist. Vorzugsweise ist der Brandriegel im Wesentlichen um laufend an das Gebäude angebracht.

Dem Brandriegelelement liegt die überraschende Erkenntnis zugrunde, dass im Brandfall verflüssigtes Material der Fassade meist recht nahe an der Fassade herabläuft oder herabtropft bzw. herabfällt. Brennendes Material fällt oder tropft dagegen meist beabstandet von der Fassade herab. Das Brandriegelelement kann überraschenderweise gezielt genutzt werden, um brennendes Material von dem Material, welches an der Fassade hinabläuft, abzutrennen. Es ist vorteilhaft, dass insbesondere trotz der scheinbar unkontrollierbaren Bedingungen eines Fassadenbrandes eine gezielte Separierung besagter brennender und geschmolzener Materialien erreicht werden kann. Das geschmolzene Material, welches von der Fassade herabtropft, steht nun nicht mehr als Brennstoff zur Verfügung und ist brandtechnisch damit im Grunde genauso wirkungslos wie nicht brennendes Material, das sich von der Fassade löst. Die Brandriegelelemente verhindern auch, dass diesen eine hinreichende Menge an Energie in Form von Wärmeenergie zugeführt wird. Das darin aufgefangene geschmolzene Material entzündet sich nicht mehr. Material, das noch brennend in die Vertiefung oder Auslassung des Brandriegelelements gelangt, verlöscht dort im Regelfall. Das Brandriegelelement stellt sicher, dass das in der Vertiefung oder Auslassung aufgefangene geschmolzene Material nicht mehr in der Lage ist, Brandausbreitung zu fördern. Auf diesem Wege kann ein wesentlicher Teil des herablaufenden oder herabfallenden bzw. herabtropfenden Materials dem Brand entzogen werden, so dass der Brand mangels Brennstoff weniger stark ausfällt oder ganz erlischt. Insbesondere ist es vorteilhaft, dass die genannten baulichen Änderungen gegenüber den aus dem Stand der Technik bekannten Brandriegeln eine wesentliche Verbesserung des Brandschutzes bewirken.

Weitere Merkmale und Vorteile der Erfindung ergeben sich aus der nachgehenden Beschreibung, in der bevorzugte Ausführungsformen der Erfindung beispielhaft anhand schematischer Zeichnungen erläutert sind. Dabei zeigen:
- Figur 1 a) - e) und g): schematische Querschnittsansichten verschiedener Ausführungsformen der Brandriegelelemente und
- Figur 1 f): eine schematische Querschnittsansicht einer Ausführungsform eines erfindungsgemäßen Brandriegelelements;
- Figur 2: perspektivische Ansicht eines Brandriegelelements gemäß Fig. 1 a);
- Figur 3: perspektivische Ansichten eines longitudinalen Brandriegelelements;
- Figur 4 a): schematische Querschnittsansicht einer Ausfuhrungsform einer Gebäudefassade mit einem Brandriegelelement gemäß Figur 3;
- Figur 4 b): schematische Querschnittsansicht einer Ausführungsform einer weiteren Gebäudefassade mit einem Begrenzungsstreifen;
- Figur 5: eine schematische Querschnittsansicht einer Gebäudefassade gemäß einer weiteren Ausführungsform bei einem Fassadenbrand.

Figur 1 f) zeigt eine Variante eines erfindungsgemäßen Brandriegelelements und Figuren 1 a) bis e) und g) zeigen verschiedene Varianten von Brandriegelelementen, mit einer Fassadenseite 1 (erste Seite), einer Frontseite 2 (zweite Seite), einer Unterseite 3 (dritte Seite) und einer Oberfläche der Vertiefung oder Auslassung 4. Die Frontseite 2 wird durch das obere Ende 5 und das untere Ende 6 begrenzt. An das obere Ende 5 der Frontseite 2 schließt sich die Innenwandung 11 einer Aussparung 9 in Form einer Vertiefung oder Auslassung an. Der Fassadenseite 1 lässt sich eine gleichgerichtete zweidimensionale Ebene 8 zuordnen. Außerdem ist ein horizontaler Auffangboden 7 dargestellt. Obgleich alle Ausführungsbeispiele einen Auffangboden 7 aufweisen, sei darauf hingewiesen, dass beispielsweise halbkreisförmige oder V-förmige Vertiefungen ebenfalls Gegenstand der Erfindung sind. Zwischen Innenwandung 11 und dem gegenüberliegende Abschnitt der Frontseite 2 liegt eine Wand 10. Besagter Wand zwischen Innenwandung 11 und Frontseite 2 verjüngt sich in Richtung des oberen Endes 5 der Frontseite 2 in allen Ausführungsformen,

Figuren 1 a) bis 1 c) zeigen Ausführungsformen ohne Abstufungen mit einem oberen Abschnitt in welchem ein kontinuierlich abnehmender Abstand zur zweidimensionalen Ebene 8 in Richtung des oberen Endes 5 der Frontseite 2 festzustellen ist. Figuren 1 a) und d) stellen jeweils eine Aussparung 9 in Form einer Auslassung dar, während Figuren 1 b) und 1 c) sowie e) bis g) jeweils eine Aussparung 9 in Form einer Vertiefung zeigen. Während Figur 1 a) und 1 b) auf der Frontseite jeweils eine Kante und einen kontinuierlich abnehmenden Abstand zu Ebene 8 in Richtung des oberen Endes 2 umfasst, ist der Übergang zum vertikalen Abschnitt bei Figur 1 c) durchgehend kontinuierlich. Figur 1 d) weist ebenfalls frontseitige Abschnitte mit kontinuierlich abnehmenden Abständen zur zweidimensionalen Ebene 8 in Richtung des oberen Endes 5 der Frontseite 2 auf, wobei die Frontseite 2 zusätzlich gestuft ist. Figur 1 e) weist keinen kontinuierlich abnehmenden Abstand zur zweidimensionalen Ebene 8 in Richtung des oberen Endes 5 der Frontseite 2 auf. Der Abstand nimmt stufenweise ab, wobei das obere Ende 5 Bestandteil des Begrenzungsstreifens 13 ist und diesen nach oben begrenzt. Der über das umgebende Material hinausragende Abschnitt des Begrenzungsstreifens 13 kann auch als Stufenabsatz aufgefasst werden, an den sich der horizontale Abschnitt der Frontseite als Stufenaufsatz anschließt. Da der Begrenzungsstreifen 13 über das umgebende Material beidseitig, d.h. front- und fassadenseitig, hinausragt und so eine Barriere bildet, wird auf diese Weise ebenfalls verhindert, dass brennendes Material in die Vertiefung dringt. Die Variante eines erfindungsgemäßen Brandriegelelements gemäß Figur 1 f) zeigt einen Begrenzungsstreifen 13, an welchen sich eine Fläche mit einem kontinuierlich zunehmenden Abstand zur zweidimensionalen Ebene in Richtung des unteren Endes 6 der Frontseite 2 anschließt. Der frontseitige Bereich des Begrenzungsstreifens 13 und dessen Oberkante bilden zusammen mit besagter Fläche die Frontseite 2, welche mit dem oberen Ende 5 endet. Auch im Fall der Figur 1 e) wird die Frontseite 2 teilweise durch den Begrenzungsstreifen 13 gebildet. Figur 1 g) zeigt eine Abwandlung des Brandriegelelements gemäß Figur 1 e), bei der der Begrenzungsstreifen 13 nicht im Sinne einer unmittelbaren Verlängerung der Innenwanderung 11 ausgebildet ist, sondern versetzt und weiter entfernt von der Fassadenseite in der in der dargestellten Ausführungsform horizontalen Fläche der Frontwand in Teilen eingebettet vorliegt. Dieses kann zum Beispiel dadurch geschehen, dass der Begrenzungsstreifen in das Material der Frontwand eingesteckt wird. Alternativ kann in der Frontwand eine Nut vorliegen, in die der Begrenzungsstreifen in Teilen eingepasst und beispielsweise verklebt wird. Auch ist es möglich (nicht abgebildet), den Begrenzungsstreifen winkelförmig auszugestalten, so dass dieser in Teilen auf der der Fassadenseite zugewandten Frontfläche der Frontwand auffliegt und vorzugsweise mit einem weiteren, abgewickelten Abschnitt an der Innenwendung anliegt. Diese Abschnitte können mit der Frontwand zum Beispiel verklebt sein.

Figur 2 zeigt den Querschnitt eines Brandriegels der Dicke B und der Höhe H. Aus Gründen der Übersichtlichkeit wurden die Element und Flächen des Brandriegels nicht beziffert. Bezüglich der Nummerierung der Elemente und Flächen sei auf Figur 1 a) verwiesen, die dieselbe Ausführungsform wiedergibt. Das untere Ende 6 der Frontseite 2 hat einen Abstand A1 vom oberen Ende 5 der Frontseite 2 und einen horizontalen Abstand A3 von der zweidimensionalen Ebene 8. Die Innenwandung 11 der Aussparung 9 in Form einer Auslassung hat einen Abstand A6 von der Frontseite 2, wobei der mittlere Abstand zwischen Innenwandung 11 und dem gegenüberliegende Abschnitt der Frontseite 2 etwas geringer ist, da er über die gesamte Länge A7 der Innenwandung 11 bestimmt wird und diese sich in Richtung des oberen Endes 5 verjüngt. Das obere Ende 5 der Frontseite 2 hat einen Abstand A4 von der zweidimensionalen Ebene 8. Der mittlere Abstand A1 zwischen oberen Ende 5 und unterem Ende 6 der Frontseite 2 ist größer als der mittlere Abstand A2 des oberen Endes 5 der Frontseite 2 zu dem maximal von diesem entfernten Bereich der Auslassung oder Vertiefung. Der mittlere Abstand A4 des oberen Endes 5 der Frontseite 2 zur zweidimensionalen Ebene 8 beträgt vorliegend ca. 55 % des mittleren Abstands A3 des unteren Endes 6 der Frontseite 2 zur zweidimensionalen Ebene 8. Die maximale Tiefe A7 (in diesem speziellen Ausführungsbeispiel auch die Länge der Innenwandung) der Auslassung, d.h. die mittleren Höhendifferenz zwischen oberen Ende 5 der Frontseite 2 und dem tiefsten Punkt der Auslassung oder Vertiefung, ist in dem Ausführungsbeispiel ca. 75 % der mittleren Höhendifferenz (A7 + A8) zwischen unterem und oberem Ende 5 der Frontseite 2.

Figur 3 zeigt den perspektivischen Ansichten eines longitudinalen Brandriegelelements. Hierbei lässt sich nun im Gegensatz zu den vorangehend gezeigten Querschnitten die Länge L erkennen. Obgleich dies aufgrund der perspektiven Verzerrung nicht unmittelbar ersichtlich ist, ist vorliegend die Länge L doppelt so groß, wie die Höhe des Brandriegels. Die Dicke ist dabei ca. halb so groß wie die Höhe. Die Nummerierung erfolgte analog zu den vorangehenden Figuren.

Figur 4 a) zeigt die schematische Querschnittsansicht einer Ausführungsform einer Gebäudefassade 17 mit einem Brandriegelelement 14 gemäß Figur 3. An besagtes Material schließt sich das Dämmmaterial bzw. Wärmedämmverbundsystem 15, z.B. aus EPS-Hartschaumplatten, einer Wännedämmfassade an. Diese können, ebenso wie das Brandriegelelement 14, mittels eines Klebers 18 mit der Gebäudewand 16 verbunden werden. Hierbei kann es sich um einen mineralischen Kleber handeln. Zur Vermeidung von Kamineffekten wird die Gebäudewandseite des Brandriegelelements vollflächig mit Hilfe des Klebers 18 mit der Gebäudewand 16 verbunden. Des Weiteren liegt sowohl an der Unterseite 3 als auch an einem Teilbereich der Frontseite 2 zwecks Vermeidung von Wärmebrücken das geschäumte Dämmschichtmaterial unmittelbar an. In der Aussparung 9 in Form einer Auslassung ist dabei ein wärmeschrumpfbares Material, insbesondere geschäumtes Styrolpolymerisat, enthalten.

Figur 4 b) zeigt die schematische Querschnittsansicht einer Ausführungsform einer Gebäudefassade 17 mit einem Brandriegelelement 14, welches einen Begrenzungsstreifen 13 aufweist. Der Begrenzungsstreifen ist dabei in das Dämmmaterial bzw. Wärmedämmverbundsystem eingebunden. Der Begrenzungstreifen 13 verhindert, dass Material, welches auf die Frontseite 2 fällt, in die Aussparung 9 in Form einer Auslassung gelangt. Die zweite Stufe wird durch das restliche Material des Brandriegelelements gebildet.

Figur 5 zeigt eine Gebäudefassade 17 in einem Brandfall. Das durch den Brand geschmolzene Wärmedämmmaterial, das sich oberhalb des Brandriegelelements 14 befand, ist in geschmolzener Form entweder entlang des Wegs 20 an der Fassade in die Aussparung 9 in Form einer Auslassung herabgetropft, so dass es eine sich abkühlende Schmelze 19 bildet, oder, zu einem geringeren Teil, über den Weg 21 auf einen schrägen Abschnitt der Frontseite 2 gelangt. Das in die Aussparung 9 in Form einer Auslassung getropfte Material ist gegenüber einem Primärbrand, der beispielsweise aus einer unterhalb des Brandriegelelements 14 vorliegenden Gebäudeöffnung stammt, geschützt. Durch die Neigung des oberen Abschnitts der Frontseite 2 wird das brennende Material auf dem Weg 20 von der Auslassung weggeleitet. Insbesondere wird brennendes ggf. geschmolzenes Material nicht über das obere Ende 5 in die Auslassung geleitet, so dass sich das geschmolzene Material 19 vorteilhafterweise nicht entzündet bzw. allenfalls ein kontrolliertes Abbrennen stattfindet. Auch wird durch die Höhe des oberen Endes 5 die Sauerstoffzufuhr zu dem Bereich der Schmelze 19 erschwert. Die Innenwandung 11 verhindert, dass das geschmolzene Material der Aussparung 9 entweicht und bildet zusammen mit der gegenüberliegenden Mauer 16 eine Rinne. Auch verhindert das Brandriegelelement 14 einen Wärmeeintrag in Richtung der auf dem Auffangboden 7 vorliegenden Schmelze 19. Obgleich hier der Begriff Schmelze verwendet wird, ist darunter jegliches schmelzflüssige oder auf- und/oder angeschmolzene Dämmschichtmaterial 19 zu verstehen.

Mit den Brandriegelelementen bzw. den daraus gebildeten Brandriegeln, können, wie gezeigt werden konnte, Gebäudefassaden, welche mit Wärmdämmverbundsystemen auf der Basis von geschäumten Dämmmaterialien, insbesondere Styrolpolymerisaten wie Polystyrol ausgestattet sind, wirksam vor einer Brandweiterleitung geschützt werden bzw. eine solche Brandweiterleitung kann in signifikantem Umfang zurückgedrängt, d.h. behindert werden, wenn das Wärmedämmverbundsystem noch keine Putzbeschichtung aufweist.

Mit der vorliegenden Erfindung wird ein System bereitgestellt, welches es erlaubt, schmelzendes Material einer Dämmfassade dem Brand zu entziehen bzw. einem kontrollierten Abbrennen zuzuführen, so dass eine Brandausweitung nicht mehr stattfinden kann. Somit geht die Funktion des Brandriegels über die Verhinderung der Ausbildung eines Kamins weit hinaus. Vielmehr wird geschmolzenes Material in effizienter und wirkungsvoller Weise von der Schmelze abgetrennt, so dass die Schmelze abkühlen kann und als Brennstoff nicht zur Verfügung steht oder allenfalls kontrolliert abbrennt, ohne selber noch eine Brandentstehung oder -ausweitung bewirken zu können. Dies wird erreicht, indem verhindert wird, dass besagtes brennendes Material den Rand der Vertiefung überwinden kann. Ferner wird dies erreicht, indem der Bereich der Vertiefung gegenüber einem darunterliegenden Brand isoliert ist. Auch wird die Sauerstoffzufuhr durch die Innenwandung und dem erhöhten oberen Ende der der Frontseite effektiv vermindert bzw. abgeschnitten.

Die in der bevorstehenden Beschreibung, in den Ansprüchen und in den Zeichnungen offenbarten Merkmale der Erfindung können sowohl einzeln als auch in jeder beliebigen Kombination für die Verwirklichung der Erfindung innerhalb des Schutzbereichs der beigefügten Ansprüche vorteilhaft sein.

## Patentansprüche

1. Brandriegelelement (14) mit
einer fassadenseitig anbringbaren ersten Seite oder Fassadenseite(1), wobei die erste Seite oder Fassadenseite (1) eine mittlere Ausrichtung hat, der eine gleichgerichtete zweidimensionale Ebene (8) zuordenbar ist,
einer zweiten Seite oder Frontseite (2), mit einem oberen und einem unteren Ende (6), wobei die zweite Seite oder Frontseite (2) sich vom unteren Ende (6) bis zum oberen Ende (5) erstreckt, wobei der der ersten Seite oder Fassadenseite (1) gegenüberliegende Abschnitt der zweiten Seite oder Frontseite (2) und/oder die gesamte zweite Seite oder Frontseite (2) von der ersten Seite oder Fassadenseite (1) abgewandt ausgerichtet ist,
einer dem oberen Ende (5) gegenüberliegenden und sich an das untere Ende (6) anschließenden unteren, dritten Seite oder Unterseite (3),
einer sich an das obere Ende (5) fassadenseitig anschließenden Auslassung oder Vertiefung (4) mit einer frontseitig begrenzenden Innenwandung (11), wobei die Innenwandung (11) durch das obere Ende (5) der zweiten Seite oder Frontseite (2) begrenzt wird,
**dadurch gekennzeichnet, dass**
die zweite Seite oder Frontseite (2) zumindest abschnittsweise einen kontinuierlich und/oder abgestuft abnehmenden Abstand zur zweidimensionalen Ebene (8) in Richtung des oberen Endes (5) aufweist,
wobei besagter Abstand orthogonal ausgehend von der ersten Seite oder Fassadenseite (1) bestimmt wird,
und das Brandriegelelement einen zusätzlichen Begrenzungsstreifen (13) aufweist,
wobei das obere Ende (5) Bestandteil des Begrenzungsstreifens (13) ist, wobei entweder:
a) die zweite Seite oder Frontseite (2) in einem ersten Abschnitt einen abgestuft abnehmenden Abstand aufweist,
wobei sich die gestufte Struktur bis zum oberen Ende (5) erstreckt, die durch zumindest einen Teilabschnitt des Begrenzungsstreifen (13) ausgebildet ist, oder
b) wobei die Frontseite in einem ersten Abschnitt einen kontinuierlich abnehmenden Abstand aufweist, wobei sich dieser erste Abschnitt bis zum oberen Ende erstreckt,
oder
c) wobei sich der Begrenzungsstreifen (13) in Richtung des oberen Endes (5) der zweiten Seite oder Frontseite (2) verjüngt, wobei
der Begrenzungsstreifen (13) aus einem anderen Material als das restliche Brandriegelelement (14) gefertigt ist, der eine Barriere zwischen Vertiefung oder Auslassung (4) und zweiten Seite oder Frontseite (2) bildet, und wobei dieses Material eine höhere Wärmeleitfähigkeit als das restliche Material des Brandriegelelements (14) aufweist.

2. Brandriegelelement nach Anspruch 1, **dadurch gekennzeichnet, dass** der einen kontinuierlich abnehmenden Abstand aufweisende, sich bis zum oberen Ende erstreckende erste Abschnitt der Frontseite eine konkave oder konvexe Wölbung aufweist oder im Wesentlichen flach ist.

3. Brandriegelelement (14) nach Anspruch 1 oder 2, **dadurch gekennzeichnet, dass**
die zweite Seite oder Frontseite (2) in mindesten einem ersten Abschnitt einen abgestuft abnehmenden Abstand aufweiset, wobei sich mindestens ein Stufenaufsatz oder ein Stufenabsatz und/oder die gestufte Struktur bis zum oberen Ende (5) erstreckt.

4. Brandriegelelement (14) nach einem der vorangehenden Ansprüche, **dadurch gekennzeichnet, dass**
das obere Ende (5) Bestandteil eines beidseitig freiliegenden Abschnitts des Begrenzungsstreifens (13) ist.

5. Brandriegelelement (14) nach einem der vorangehenden Ansprüche, **dadurch gekennzeichnet, dass**
der Begrenzungsstreifen (13) ein Metall oder eine Metalllegierung umfasst.

6. Brandriegelelement (14) nach einem der vorangehenden Ansprüche, **dadurch gekennzeichnet, dass**
der Begrenzungsstreifens (13) eine Wärmeleitfähigkeit größer als 0.1 W/(m*K), insbesondere größer 5 W/(m*K), und insbesondere bevorzugt größer 15 W/(m*K) aufweist.

7. Brandriegelelement (14) nach einem der vorangehenden Ansprüche, **dadurch gekennzeichnet, dass**
ein sich vom oberen Ende (5) erstreckender Teilbereich des Begrenzungsstreifens (13) frontseitig und fassadenseitig, d.h. beidseitig, nicht vom dem Material des Brandriegelelements (14) umschlossen ist, wobei besagter Teilbereich eine Höhe von mindestens 1 cm, vorzugsweise mindestens 2 cm und besonders bevorzugt mindestens 4 cm aufweist und/oder besagter Teilbereich, insbesondere der gesamte Begrenzungstreifen, in seiner mittleren Ausrichtung nicht mehr als 45°, vorzugsweise 25°, von der Ausrichtung der zweidimensionalen Ebene (8) abweicht.

8. Brandriegelelement (14) nach einem der vorangehenden Ansprüche, **dadurch gekennzeichnet, dass**
zwischen Innenwandung (11) und zweiter Seite oder Frontseite (2) ein Wandbereich (10) vorliegt, der sich in Richtung des oberen Endes (5) verjüngt und/oder dass ein Begrenzungsstreifen (13) vorliegt, der sich in Richtung des oberen Endes (5) verjüngt.

9. Brandriegelelement (14) nach einem der vorangehenden Ansprüche, **dadurch gekennzeichnet, dass**
der mittlere Abstand zwischen Innenwandung (11) und dem gegenüberliegende Abschnitt der zweiten Seite oder Frontseite (2), insbesondere im oberen Bereich. 5 bis 80 %, vorzugsweise 10 bis 70 % und insbesondere bevorzugt 20 bis 60 % des mittleren Abstands des besagten Abschnitts der zweiten Seite oder Frontseite (2) zur zweidimensionalen Ebene (8) beträgt, und/oder dass der mittlere Abstand des oberen Endes (5) zur zweidimensionalen Ebene (8) 10% bis 90%, vorzugsweise 20% bis 80% und insbesondere bevorzugt mindestens 30 bis 70% des mittleren Abstands des unteren Endes (6) zur zweidimensionalen Ebene (8) beträgt, und/oder
dass die maximale Tiefe der Auslassung oder Vertiefung (4), d.h. die mittlere Höhendifferenz zwischen oberem Ende und dem tiefsten Punkt der Auslassung oder Vertiefung (4), 10 bis 90%, vorzugsweise 15 bis 80% und insbesondere bevorzugt 20 bis 70 % der mittleren Höhendifferenz zwischen unterem und oberen Ende (5) beträgt und/oder
dass der mittlere Abstand zwischen oberem Ende und unterem Ende größer ist als der mittlere Abstand des oberen Endes (5) zu dem maximal von diesem entfernten Bereich der Auslassung oder Vertiefung (4).

10. Brandriegelelement (14) nach einem der vorangehenden Ansprüche, **dadurch gekennzeichnet, dass**
dieses eine longitudinale Erstreckung mit einer Länge aufweist, welche größer als seine Dicke und/oder Breite ist, vorzugsweise mindestens doppelt so groß wie die Dicke und/oder Breite des Brandriegelelements (14) und/oder dass das Brandriegelelement (14) entlang seiner longitudinalen Erstreckung im Wesentlichen gleichförmig ist.

11. Brandriegelelement (14) nach einem der vorangehenden Ansprüche, **dadurch gekennzeichnet, dass**
das Brandriegelelement (14) eine, insbesondere mineralische oder organische. Beschichtung, vorzugsweise an der zweiten Seite oder Frontseite (2) und/oder der Oberseite und/oder der dritten Seite oder Unterseite (3) und/oder an einem Teilbereich oder dem gesamten Bereich der Vertiefung oder Auslassung (4) aufweist.

12. Brandriegelelement (14) nach einem der vorangehenden Ansprüche, **dadurch gekennzeichnet, dass**
die zweite Seite oder Frontseite (2) mindestens einen im Wesentlichen vertikalen Abschnitt aufweist und/oder dass die dritte Seite oder Unterseite (3) eine im Wesentlichen horizontale mittlere Ausrichtung aufweist.

13. Brandriegel, vorzugsweise in im Wesentlichen horizontaler Ausrichtung, umfassend mindestens zwei oder eine Vielzahl an Brandriegelelementen (14) nach einem der vorangehenden Ansprüche.

14. Verwendung des Brandriegelelements (14) nach einem der Ansprüche 1 bis 12 oder des Brandriegels nach Anspruch 13 als schräge oder horizontale Brandsperre in Wärmedämm-Verbundsystemen (15) für Gebäudefassaden (17).

15. Verwendung nach Anspruch 14, **dadurch gekennzeichnet, dass** das Brandriegelelement (14) oder der Brandriegel im Bereich oberhalb von Stürzen, insbesondere Tür- und/oder Fensterstürzen, bzw. oberhalb von Gebäudeöffnungen, insbesondere Tür- und/oder Fensteröffnungen als schräge oder horizontale Brandsperre angeordnet ist.

16. Wärmedämmverbundsystem (15) umfassend geschäumte Dämmstoffe, insbesondere geschäumte oder extrudierte Styrolpolymerisate, für eine Gebäudefassade (17) und mindestens ein Brandriegelelement (14) nach einem der Ansprüche 1 bis 12 oder einen Brandriegel nach Anspruch 13.

17. Gebäudefassade (17), umfassend mindestens ein Brandriegelelement (14) nach einem der Ansprüche 1 bis 12 oder mindestens einen Brandriegel nach Anspruch 13 oder ein Wärmedämmverbundsystem (15) nach Anspruch 16, wobei diese eine Gebäudeaußenwand (16) umfasst und/oder das Brandriegelelement (14) oder der Brandriegel über seine erste Seite oder Fassadenseite (1) unmittelbar oder mittelbar an einer Fassade mittels mindestens eines mineralischen Klebers (18) und/oder organischen Klebers (18) und/oder mittels Dübel oder einer Schienenkonstruktion befestigt ist.

## Claims

1. A fire barrier element (14) comprising
a first side or facade side (1) attachable onto the facade side, wherein the first side or facade side (1) has a central alignment to which a two dimensional plane (8) with the same alignment can be assigned,
a second side or front side (2), with an upper and a lower end (6), wherein the second side or front side (2) extends from the lower end (6) to the upper end (5), wherein the section of the second side or front side (2) opposite the first side or facade side (1) and/or the whole second side or front side (2) is oriented to face away from the first side or facade side (1),
a lower, third side or lower side (3) opposite the upper end (5) and adjoining the lower end (6),
a recess or depression (4) adjoining the upper end (5) on the facade side with a front-side delimiting inner wall (11), wherein the inner wall (11) is delimited by the upper end (5) of the second side or front side (2),
**characterised in that**
the second side or front side (2) has at least in part a continually and/or stepped decreasing distance from the two-dimensional plane (8) in the direction of the upper end (5),
wherein said distance is defined orthogonally from the first side or facade side (1), and the fire barrier element has an additional delimitation strip (13), wherein the upper end (5) is part of the delimitation strip (13),
wherein either: a) the second side or front side (2) in a first section has a stepped decreasing distance, wherein the stepped structure extends up to an upper end (5) which is formed by at least a portion of the delimitation strip (13), or b) wherein the front side in a first section has a continually decreasing distance, wherein said first section extends up to the upper end, or c) wherein the delimitation strip (13) tapers in the direction of the upper end (5) of the second side or front side (2),
wherein the delimitation strip (13) is made from a different material than the remaining fire barrier element (14), which forms a barrier between the depression or recess (4) and the second side or front side (2), and wherein said material has greater thermal conductivity than the remaining material of the fire barrier element (14).

2. The fire barrier element according to Claim 1, **characterised in that** the first section of the front side having a continually decreasing distance and extending up to the upper end has a concave or convex curvature or is essentially flat.

3. The fire barrier element (14) according to Claim 1 or 2, **characterised in that** the second side or front side (2) in at least one first section has a stepped decreasing distance, wherein at least one stepped part or a stepped shoulder and/or the stepped structure extends up to the upper end (5).

4. The fire barrier element (14) according to any of the preceding claims, **characterised in that** the upper end (5) is part of a section of the delimitation strip (13) which is free on both sides.

5. The fire barrier element (14) according to any of the preceding claims, **characterised in that** the delimitation strip (13) comprises metal or a metal alloy.

6. The fire barrier element (14) according to any of the preceding claims, **characterised in that** the delimitation strip (13) has a thermal conductivity which is greater than 0.1 W/(m*K), in particular greater than 5 W/(m*K), and particularly preferably greater than 15 W/(m*K).

7. The fire barrier element (14) according to any of the preceding claims, **characterised in that** a portion of the delimitation strip (13) extending from the upper end (5) is not surrounded on the front side and facade side, i.e. both sides, by the material of the fire barrier element (14), wherein said portion has a height of at least 1 cm, preferably at least 2 cm and particularly preferably at least 4 cm and/or said portion, in particular the whole delimitation strip, in its central alignment differs by not more than 45°, preferably 25°, from the alignment of the two-dimensional plane (8).

8. The fire barrier element (14) according to any of the preceding claims, **characterised in that** between the inner wall (11) and second side or front side (2) there is a wall section (10) which tapers in the direction of the upper end (5) and/or there is a delimitation strip (13) which tapers in the direction of the upper end (5).

9. The fire barrier element (14) according to any of the preceding claims, **characterised in that** the average distance between the inner wall (11) and the opposite section of the second side or front side (2), in particular in the upper area is 5 to 80%, preferably 10 to 70% and particularly preferably 20 to 60% of the average distance of the said section of the second side or front side (2) to the two-dimensional plane (8), and/or **in that** the average distance of the upper end (5) from the two-dimensional plane (8) is 10% to 90%, preferably 20% to 80% and particularly preferably at least 30 to 70% of the average distance of the lower end (6) to the two-dimensional plane (8), and/or **in that** the maximum depth of the recess or depression (4), i.e. the average height difference between the upper end and the deepest point of the recess or depression (4) is 10 to 90%, preferably 15 to 80% and particularly preferably 20 to 70% of the average height difference between the lower and upper end (5) and/or **in that** the average distance between the upper end and lower end is greater than the average distance of the upper end (5) from the area of the recess or depression (4) with a maximum distance from the latter.

10. The fire barrier element (14) according to any of the preceding claims, **characterised in that** the latter has a longitudinal extension with a length which is greater than its thickness and/or width, preferably at least twice as large as the thickness and/or width of the fire barrier element (14) and/or **in that** the fire barrier element (14) is essentially uniform along its longitudinal extension.

11. The fire barrier element (14) according to any of the preceding claims, **characterised in that** the fire barrier element (14) has in particular a mineral or organic coating, preferably on the second side or front side (2) and/or the upper side and/or the third side or lower side (3) and/or on a portion or the whole area of the depression or recess (4).

12. The fire barrier element (14) according to any of the preceding claims, **characterised in that** the second side or front side (2) has at least one essentially vertical section and/or **in that** the third side or lower side (3) has an essentially horizontal central alignment.

13. A fire barrier, preferably in essentially horizontal alignment, comprising at least two or a plurality of fire barrier elements (14) according to any of the preceding claims.

14. The use of the fire barrier element (14) according to any of Claims 1 to 12 or the fire barrier according to Claim 13 as an inclined or horizontal fire barrier in thermal insulation composite systems (15) for building facades (17).

15. The use according to Claim 14, **characterised in that** the fire barrier element (14) or the fire barrier is arranged in the area above lintels, in particular door and/or window lintels, or above building openings, in particular door and/or window openings as an inclined or horizontal fire barrier.

16. A thermal insulation composite system (15) comprising foamed insulating materials, in particular foamed or extruded styrene polymers, for a building facade (17) and at least one fire barrier element (14) according to any of Claims 1 to 12 or a fire barrier according to Claim 13.

17. A building facade (17), comprising at least one fire barrier element (14) according to any of Claims 1 to 12 or at least one fire barrier according to Claim 13 or a thermal insulation composite system (15) according to Claim 16, wherein the latter comprises an external building wall (16) and/or the fire barrier element (14) or the fire barrier is secured by its first side or facade side (1) directly or indirectly onto a facade by means of at least one mineral adhesive (18) and/or organic adhesive (18) and/or by means of dowels or a rail structure.

## Revendications

1. Élément pare-feu (14) avec
un premier côté ou côté de façade (1) pouvant être posé du côté de la façade,
le premier côté ou côté de façade (1) ayant une orientation moyenne, à laquelle un plan bidimensionnel de même orientation (8) peut être attribué,
un deuxième côté ou côté frontal (2), avec une extrémité supérieure et une extrémité inférieure (6), le deuxième côté ou côté frontal (2) s'étendant de l'extrémité inférieure (6) à l'extrémité supérieure (5), la section du deuxième côté ou côté frontal (2) et/ou la totalité du deuxième côté ou côté frontal (2) faisant face au premier côté ou côté de façade (1) étant orientées de façon opposée au premier côté ou côté de façade (1),
un troisième côté inférieur ou côté de dessous (3) faisant face à l'extrémité supérieure (5) et adjacent à l'extrémité inférieure (6),
un évidement ou cavité (4) adjacent à l'extrémité supérieure (5) du côté de la façade avec une paroi intérieure (11) délimitante du côté frontal, la paroi intérieure (11) étant limitée par l'extrémité supérieure (5) du deuxième côté ou côté frontal (2),
**caractérisé en ce que**
le deuxième côté ou côté frontal (2) présente au moins par section un espace décroissant continûment et/ou graduellement vers le plan bidimensionnel (8) en direction de l'extrémité supérieure (5),
ledit espace étant déterminé de façon orthogonal à partir du premier côté ou côté frontal (1),
et l'élément pare-feu présentant une bande de délimitation supplémentaire (13), l'extrémité supérieure (5) faisant partie de la bande de délimitation (13), soit : a) le deuxième côté ou côté frontal (2) présentant, dans une première section, un espace décroissant graduellement, la structure échelonnée s'étendant jusqu'à l'extrémité supérieure (5), laquelle est formée par au moins une section partielle de la bande de délimitation (13), soit b) le côté frontal présentant, dans une première section, un espace décroissant de façon continue, cette première section s'étendant jusqu'à l'extrémité supérieure,
soit c) la bande de délimitation (13) s'amincissant en direction de l'extrémité supérieure (5) du deuxième côté ou côté frontal (2),
la bande de délimitation (13) étant fabriquée dans un autre matériau que le reste de l'élément pare-feu (14), laquelle forme une barrière entre la cavité ou évidement (4) et le deuxième côté ou côté frontal (2), et ce matériau présentant une conductivité thermique plus élevée que le reste du matériau de l'élément pare-feu (14).

2. Élément pare-feu selon la revendication 1, **caractérisé en ce que** la première section présentant un espace décroissant de façon continue s'étendant jusqu'à l'extrémité supérieure présente un bombement concave ou convexe ou est essentiellement plate.

3. Élément pare-feu (14) selon la revendication 1 ou 2, **caractérisé en ce que** le deuxième côté ou côté frontal (2) présente un espace décroissant graduellement dans au moins une première section, au moins un chapeau de marche ou un épaulement de marche et/ou la structure échelonnée s'étendant jusqu'à l'extrémité supérieure (5).

4. Élément pare-feu (14) selon l'une quelconque des revendications précédentes, **caractérisé en ce que**
l'extrémité supérieure (5) fait partie d'une section de la bande de délimitation (13) dégagée des deux côtés.

5. Élément pare-feu (14) selon l'une quelconque des revendications précédentes, **caractérisé en ce que**
la bande de délimitation (13) comprend un métal ou un alliage métallique.

6. Élément pare-feu (14) selon l'une quelconque des revendications précédentes, **caractérisé en ce que** la bande de délimitation (13) présente une conductivité thermique supérieure à 0,1 W/(m.K), en particulier supérieure à 5 W/(m.K), et en particulier de préférence supérieure à 15 W/(m.K).

7. Élément pare-feu (14) selon l'une quelconque des revendications précédentes, **caractérisé en ce qu'**
une zone partielle de la bande de délimitation (13) s'étendant jusqu'à l'extrémité supérieure (5) n'est pas entourée par le matériau de l'élément pare-feu (14) du côté frontal et du côté de la façade, c'est-à-dire des deux côtés, ladite zone partielle présentant une hauteur d'au moins 1 cm, de préférence d'au moins 2 cm et en particulier de préférence d'au moins 4 cm, et/ou l'orientation moyenne de ladite zone partielle, en particulier de la totalité de la bande de délimitation, ne différant pas de plus de 45°, de préférence 25°, de l'orientation du plan bidimensionnel (8).

8. Élément pare-feu (14) selon l'une quelconque des revendications précédentes, **caractérisé en ce que**,
entre la paroi intérieure (11) et le deuxième côté ou côté frontal (2) se trouve une zone de paroi (10), laquelle s'amincit en direction de l'extrémité supérieure (5), et/ou une bande de délimitation (13), laquelle s'amincit en direction de l'extrémité supérieure (5).

9. Élément pare-feu (14) selon l'une quelconque des revendications précédentes, **caractérisé en ce que**
l'espace moyen entre la paroi intérieure (11) et la section opposée du deuxième côté ou côté frontal (2), en particulier dans la zone supérieure, est de 5 à 80%, de préférence de 10 à 70% et en particulier de préférence de 20 à 60% de l'espace moyen de ladite section du deuxième côté ou côté frontal (2) vers le plan bidimensionnel (8), et/ou **en ce que** l'espace moyen de l'extrémité supérieure (5) vers le plan bidimensionnel (8) s'élève à 10 à 90%, de préférence à de 20 à 80% et en particulier de préférence d'au moins de 30 à 70% de l'espace moyen de l'extrémité inférieure (6) vers le plan bidimensionnel (8), et/ou
**en ce que** la profondeur maximale de l'évidement ou cavité (4), c'est-à-dire la différence de hauteur moyenne entre l'extrémité supérieure et le point le plus bas de l'évidement ou cavité (4) est de 10 à 90%, de préférence de 15 à 80% et en particulier de préférence de 20 à 70% de la différence de hauteur moyenne entre l'extrémité inférieure et l'extrémité supérieure (5), et/ou
**en ce que** l'espace moyen entre l'extrémité supérieure et l'extrémité inférieure est supérieur à l'espace moyen entre l'extrémité supérieure (5) et la zone de l'évidement ou cavité (4) présentant un éloignement maximal de celle-ci.

10. Élément pare-feu (14) selon l'une quelconque des revendications précédentes, **caractérisé en ce que**
celui-ci présente une extension longitudinale avec une longueur, laquelle est supérieure à son épaisseur et/ou sa largeur, de préférence au moins le double de l'épaisseur et/ou de la largeur de l'élément pare-feu (14) et au **en ce que** l'élément pare-feu (14) est essentiellement uniforme le long de son extension longitudinale.

11. Élément pare-feu (14) selon l'une quelconque des revendications précédentes, **caractérisé en ce que**
l'élément pare-feu (14) présente un revêtement, en particulier minéral ou organique, de préférence sur le deuxième côté ou côté frontal (2) et/ou sur le côté supérieur et/ou le troisième côté ou côté de dessous (3) et/ou sur une zone partielle ou la totalité de la zone de la cavité ou évidement (4).

12. Élément pare-feu (14) selon l'une quelconque des revendications précédentes, **caractérisé en ce que**
le deuxième côté ou côté frontal (2) présente au moins une section essentiellement verticale et/ou **en ce que** le troisième côté ou côté de dessous (3) présente une orientation moyenne essentiellement horizontale.

13. Pare-feu, de préférence avec orientation essentiellement horizontale, comprenant au moins deux ou une pluralité d'éléments pare-feu (14) selon l'une quelconque des revendications précédentes.

14. Utilisation de l'élément pare-feu (14) selon l'une des revendications 1 à 12 ou du pare-feu selon la revendication 13 comme coupe-feu incliné ou horizontal dans des systèmes composites d'isolation thermique (15) pour façades de bâtiments (17).

15. Utilisation selon la revendication 14, **caractérisée en ce que** l'élément pare-feu (14) ou le pare-feu est disposé comme coupe-feu incliné ou horizontal dans la zone située au-dessus de linteaux, en particulier de linteaux de portes et/ou de fenêtres, ou au-dessus d'ouvertures de bâtiments, en particulier d'ouvertures de portes et/ou de fenêtres.

16. Système composite d'isolation thermique (15) comprenant des matériaux isolants expansés, en particulier des polymères de styrène expansés ou extrudés, pour une façade de bâtiment (17), et au moins un élément pare-feu (14) selon l'une des revendications 1 à 12 ou un coupe-feu selon la revendication 13.

17. Façade de bâtiment (17), comprenant au moins un élément pare-feu (14) selon l'une des revendications 1 à 12 ou au moins un pare-feu selon la revendication 13 ou un système composite d'isolation thermique (15) selon la revendication 16, celle-ci comprenant une paroi de bâtiment extérieure (16) et/ou en ce que l'élément pare-feu (14) ou le pare-feu est fixé par son premier côté ou côté de façade (1) directement ou indirectement à une façade au moyen d'au moins une colle minérale (18) et/ou d'une colle organique (18) et/ou au moyen de chevilles ou d'une construction avec rail.
